# EUROPÄISCHE PATENTSCHRIFT

(11) **EP 1 099 495 B1**
(45) Veröffentlichungstag und Bekanntmachung des Hinweises auf die Patenterteilung: **28.07.2004**
(21) Anmeldenummer: 00124022.5
(22) Anmeldetag: 04.11.2000
(51) Int. Cl.: B21J 15/02, B21J 15/32, B25B 23/10, B23P 19/00

(54) **Vorrichtung zum mechanischen Fügen von flächig aufeinanderliegenden Blechen unter Einsatz von Hilfsfügeteilen**
Device for mechanical joining of superimposed plates using auxiliary joining parts
Dispositif d'assemblage mécanique de plaques superposées au moyen de pièces d'assemblage auxiliaires

(30) Priorität: 13.11.1999 DE 19954699
(43) Veröffentlichungstag der Anmeldung: 16.05.2001
(73) Patentinhaber: ECKOLD GmbH & Co. KG, 37444 St Andreasberg (DE)
(72) Erfinder: Skolaude, Andreas, 37431 Bad Lauterberg (DE)
(74) Vertreter: Sparing Röhl Henseler Patentanwälte

(56) Entgegenhaltungen:
- EP-A- 0 487 957
- DE-A- 19 512 198
- DE-A- 19 630 488
- DE-U- 9 201 359
- US-A- 5 007 795
- US-A- 5 813 114

## Beschreibung

Die Erfindung betrifft eine Vorrichtung zum mechanischen Fügen von flächig aufeinanderliegenden Blechen mit einem Werkzeugsatz nach dem Oberbegriff des Anspruchs 1.

Eine derartige Vorrichtung ist aus DE 195 12 198 A bekannt. Die dort beschriebene Nietvorrichtung beschreibt einen Hiffsfügeteil-Vorieger aus zwei Backen. Diese beiden Backen halten jeweils einen Niet zwischen sich unterhalb des Nietstempels. Die Backen halten den Niet zwischen sich, wenn sie sich in einer Schließlage halten, wozu Federn vorgesehen sind. Der Niet liegt dann unmittelbar stirnseitig vor dem Nietstempel. Am Nietstempel gehalten wird der Niet durch einen Unterdruck; der in einer Längsbohrung des Nietstempels ausbildbar ist. Dadurch wird der Niet sofort plan stimseitig an den Nietstempel angesaugt und dort gehalten. Fährt der Nietstempel dann abwärts, so werden durch diese Bewegung die Backen geöffnet und geben den Niet frei. Die Schließstellung der Backen öffnet sich gegen eine Federkraft, die die Backen in der Schließlage hält. Die Federkraft dieser Federn hat keine Funktion zum Halten des Niets am Stempel, sondern nur zum Halten des Niets zwischen den Backen.

Aus der DE 196 30 488 A ist ferner eine Vorrichtung zum Stanznieten bekannt. Der dort beschriebene Werkzeugsatz besteht stempelseitig aus einer Stempelaufnahme mit Stempel und einem Niederhalter, wobei der Niederhalter über ein Federsystem an der Stempelaufnahme befestigt ist. Matrizenseitig ist eine Matrizenaufnahme mit eingesetzter Matrize und einem weiteren Niederhalter mit Federsystem vorgesehen. Als nachteilig erwiesen hat sich hierbei jedoch, daß das Zuführen der Hilfsfügeteile, insbesondere der Stanznieten, in die Setzposition bzw. eine Bereitschaftsposition Probleme aufwirft. Gerade die für das Setzen von Nieten gewünschte Positioniergenauigkeit konnte nicht eingehalten werden, wenn das Hilfsfügeteil durch Schwerkraft in die Setzposition gelangt.

Aufgabe der Erfindung ist es daher, eine Vorrichtung zum mechanischen Fügen von flächig aufeinanderliegenden Blechen nach dem Oberbegriff des Anspruchs 1 zu schaffen, die ein schnelles und positioniergenaues Zuführen der Hilfsfügeteile an eine Fügestelle erlaubt.

Diese Aufgabe wird durch die Merkmale des kennzeichnenden Teils des Anspruchs 1 gelöst.

Hierdurch wird eine Vorrichtung zum mechanischen Fügen von flächig aufeinanderliegenden Blechen unter Einsatz von Hilfsfügeteilen mit einem Werkzeugsatz aus mindestens einem Stempel und einer Matrize geschaffen, bei der das einzelne Hilfsfügeteil unter dem Arbeitsende des Stempel aufgenommen wird, der über seinen Vorschub das Hilfsfügeteil jeweils in die Setzposition transportiert und dort setzt. Der Stempel wird also als Positionierelement genutzt. Die Zuführung des Hilfsfügeteils erfolgt hier außerhalb der Setzposition, wodurch im Setzbereich kein zusätzlicher Platz für Hilfsfügeteil-Zuführeinrichtungen benötigt wird. Der Platzbedarf beschränkt sich auf den Durchmesser des Niederhalters. Ein Direkteinschießen ohne Vormagazinierung ist möglich und es besteht keine Beschränkung bezüglich der Zuführrichtung um die Stempellängsachse.

Das Halten der Hilfsfügeteile durch den Hilfsfügeteil-Vorleger erlaubt, daß das Hilfsfügeteil über lange Schließwege führbar ist, wodurch eine besonders gute Bauteilzugänglichkeit sichergestellt wird.

Vorteilhaft ist ferner, daß die Zuführung der Hilfsfügeteite unabhängig ist vom Werkstoff und der Art des Hitfsfügeteiles, auch nichtmagnetische Hiffsftigeteile können in gleicher Weise wie magnetische Hilfsfügeteile oder Hilfsfügeteile mit Gewindeansatz zugeführt werden. Die Zuführung ist schließlich auch nietlängenunabhängig. Aufgrund einer Zwangsführung der Hilfsfügeteile durch den Hilfsfügteil-Vorleger und den Stempel zur Setzposition kann zudem auf einen Beitrag der Schwerkraft verzichtet werden.

Für ein sicheres und feststehendes Halten der Hilfsfügeteile im Hilfsfügeteil-Zuführraum ist vorgesehen, daß der Hilfsfügeteil-Vorleger die zugeführten Hilfsfügeteile über eine Federkraft jeweils kraftschlüssig am Arbeitsende des Stempels hält. Bei einer translatorischen Zustellbewegung treten dann keine Relativbewegungen zwischen Stempel und Niederhalter auf. Die Vorschubbewegung des Stempels kann überlagert werden von einer Rotationsbewegung, der das Hilfsfügeteil folgt, was insbesondere für Hilfsfügeteile mit Gewindeansatz zum Einschrauben von Interesse ist.

Der Hilfsfügeteil-Vorleger ist mechanisch einfach ausbildbar, als federnd wegschwenkbare Wippe, und damit verschleißarm, so daß die Standzeiten des Werkzeugsatzes durch die Integration der Hiffsfiügeteil-Zuführung nicht verringert werden.

Weiterhin kann eine genaue Justierung der Hilfsfügeteile unter dem Arbeitsende des Stempels durch Druckluftimpulse erreicht werden, die über einen einmündenden Blaskanal aufgebbar sind.

Weitere Ausgestaltungen der Erfindung sind der nachfolgenden Beschreibung und den Unteransprüchen zu entnehmen.

Die Erfindung wird nachstehend anhand der in den beigefügten Abbildungen dargestellten Ausführungsbeispiele näher erläutert.
Fig. 1 zeigt teilweise im Schnitt ein erstes Ausführungsbeispiel eines Stempels einer Vorrichtung zum mechanischen Fügen,
Fig. 2 zeigt in vergrößerter Darstellung den Ausschnitt A von Fig. 1,
Fig. 3 zeigt den Stempel gemäß Fig. 1 bei einem Fügevorgang, wenn ein Niederhalter auf eine Bauteiloberfläche trifft,
Fig. 4 zeigt den Stempel gemäß Fig. 1 bei einem Fügevorgang, wenn ein Arbeitsende des Stempels ein Hilfsfügeteil unter Wegschwenken eines Hilfsfügeteil-Vorlegers auf die Bauteiloberfläche zubewegt hat,
Fig. 5 zeigt den Stempel gemäß Fig. 1 bei einem Fügevorgang, wenn das Hilfsfügeteil gesetzt worden ist,
Fig. 6 zeigt im Schnitt den Ausschnitt A von Fig. 1 für ein zweites Ausführungsbeispiel eines Stempels einer Vorrichtung zum mechanischen Fügen,
Fig. 7 zeigt im Schnitt den Ausschnitt A von Fig. 1 für ein drittes Ausführungsbeispiel eines Stempels einer Vorrichtung zum mechanischen Fügen,
Fig. 8 zeigt im Schnitt den Ausschnitt A von Fig. 1 für ein viertes Ausführungsbeispiel eines Stempels einer Vorrichtung zum mechanischen Fügen.

Fig. 1 und 2 zeigen ein erstes Ausführungsbeispiel eines Stempels 1 einer Vorrichtung zum mechanischen Fügen von flächig aufeinanderliegenden Blechen mit einem Werkzeugsatz aus mindestens einem Stempel 1 und einer Matrize. Die Matrize ist in bekannter Weise mit einer Amboßarbeitsfläche in einem Durchsetzfügehohlraum ausgebildet, wie beispielsweise in Fig. 3 der DE 196 30 488 A1dargestellt, und ist daher nicht weiter gezeigt.

Der Stempel 1 ist an einem axial verfahrbaren Werkzeugträger 2 angeordnet, wobei der Werkzeugträger 2 vorzugsweise einen Festanschlag 3 aufweist und mittels eines eine Linearbewegung erzeugenden Antriebs 4 in einer Vorschubrichtung X in bezug auf eine Bauteiloberfläche 20 der zu verbindenden Bleche mit wählbaren Preßkräften verfahrbar ist.

Der Stempel 1 ist an seinem Arbeitsende 5 von einem Niederhalter 6 umgeben. Der Niederhalter 6 ist über ein Federelement 7 an dem Werkzeugträger 2 befestigt und wird dadurch benachbart zum Stempel 1 mitgeführt, d.h. der Niederhalter 6 folgt dem Stempel 1 in der Vorschubrichtung X. Die Vorspannung des Federelementes 7 ist einstellbar. Durch das Federelement 7 ist der Niederhalter 6 axial federnd und damit rückstellbar verschiebbar gegenüber dem Stempel 1 in Vorschubrichtung X, wenn der Niederhalter 6 auf die Bauteiloberfläche 20 trifft und dort festgehalten wird, während der Stempel 1 zur Ausführung eines Fügevorganges sich gegenüber dem Niederhalter 6 axial vorschiebt (vgl. Fig. 4 und 5).

Der Niederhalter 6 umgibt das Arbeitsende 5 des Stempels 1 hülsenartig und weist einen gegenüber dem Arbeitsende 5 des Stempels 1 axial vorstehenden (in Vorschubrichtung X) Niederhalterkopfabschnitt 8 auf, der einen Vorschubweg Y in einer axialen Durchgangsöffnung des Niederhalterkopfabschnittes definiert.

Wie insbesondere Fig. 2 zeigt, ist an dem Niederhalterkopfabschnitt 8 ein mitlaufender, in den Vorschubweg Y des Stempels 1 ragender und unter einer Vorschubkraft des Stempels 1 aus dem Vorschubweg Y schwenkbarer, als Kippelement ausgebildeter Hilfsfügeteil-Vorleger 10 angeordnet, der in einer in den Fig. 1 und 2 dargestellten Ausgangsstellung des Niederhalters 6 gegenüber dem Stempel 1 mit einem zum Vorlegen eines Hiffsfügeteits 11 hinreichenden Abstand zum Arbeitsende 5 des Stempels 1 positioniert ist, und dieser Abstand einen Hilfsfügeteil-Zuführraum 12 definiert, der mit einem Hilfsfügeteil-Zuführkanal 9 verbindbar ist.

Der Hilfsfügeteil-Vorleger 10 ist als ein federnd wegschwenkbares, in eine Ausgangslage zurückschwenkbares, federnd vorgespanntes mechanisches Kippelement ausgebildet, das hier von einem zweiarmigen Hebel gebildet wird. Eine Zugfeder 14 greift an dem dem Vorschubweg Y abgewandten Arm 15 des Hebels an, während der andere Arm 16 einen Vorlageteller für die Aufnahme von jeweils einem Hilfsfügeteil 11 bildet. Die Federkraft der Zugfeder 14 kann so eingestellt werden, daß der Vorlageteller in der Ausgangslage waagerecht, d.h. senkrecht zur Vorschubrichtung X, liegt und dann der Abstand zu dem Arbeitsende 5 des Stempels 1 größer gleich der Länge der verwendeten Hilfsfügeteile 11 ist, die über den Zuführkanal 9 und eine dem Hilfsfügeteil-Zuführaum 12 zugeordnete Eintrittsöffnung 17 im Niederhalter 6 zugeführt und von dem Hilfsfügeteil-Vorleger 10 aufgenommen werden können.

Vorzugsweise ist die Zugfeder 14 derart eingestellt, daß der Arm 16 des Hilfsfügeteil-Vorlegers 10 zumindest geringfügig in Richtung Arbeitsende 5 des Stempels 1 gezogen wird und zwar derart, daß der verbleibende Abstand kleiner ist als die Länge der aufzunehmenden Hilfsfügeteile 11. Werden dann Hilfsfügeteile 11 von einem solchen Hilfsfügeteil-Vorleger aufgenommen, so werden diese mit einer Federkraft gegen das Arbeitsende 5 des Stempels von dem Hilfsfügeteil-Vorleger 10 gedrückt und somit sicher und feststehend aufgenommen. Das Zuführen der Hilfsfügeteile in den Hilfsfügeteil-Zuführaum 12 kann unter Druckluft oder mit einer solchen Zuführkraft erfolgen, deren Kraft ausreicht, der auf den Arm 16 wirkenden Federkraft des Hilfsfügeteil-Vorlegers 10 soweit entgegenzuwirken, daß die Hilfsfügeteile 11 vom Hilfsfügeteil-Vorleger 10 aufnehmbar sind. Diese Haltefunktion ist bei dem Stempelvorschub aufrechthaltbar bis die Hilfsfügeteile 11 jeweils die Bauteiloberfläche 20 berühren (vgl. Fig. 4).

Die Federkraft der Zugfeder 14 bestimmt ferner einen Ausschwenkwiderstand des Hilfsfügeteil-Vorlegers 10, der in Vorschubrichtung X aus dem Vorschubweg Y wegschwenkbar ist, um diesen für das jeweilige Hilfsfügeteil 11 freizugeben. Der zweiarmige Hebel gemäß Fig. 1und 2 ist um eine Achse senkrecht zur Schnittebene schwenkbar, wobei die Schwenkachse 21 außerhalb des Vorschubweges Y liegt und der Niederhalter 6 eine seitliche Ausnehmung aufweist, in die der Hilfsfügeteil-Vorleger 10 hineinschwenken kann. Die Zugfeder 14 stellt den Hilfsfügeteil-Vorleger wieder in die Ausgangslage, sobald der Stempel 1 sich aus dem Vorschubweg Y zurückzieht.

Der Stempel 1 und der Niederhalter 6 sind von Gehäusen 18, 19 umgebbar, die mittels einer Verdrehsicherung 22 gegenüber dem Stempel 1 fixierbar sind, insbesondere für die Arretierung einer Zuleitung des Zuführkanals 9.

Die Ausgangsstellung des Niederhalter 6 gegenüber dem Stempel 1 ist insbesondere dann gegeben, wenn das Federelement 7 die vorbestimmte Vorspannung besitzt und keine Fügevorgang bedingte zusätzliche Vorspannung beim Auftreffen auf die Bauteiloberfläche vorliegt.

Ein mechanisches Fügen mittels Hilfsfügeteilen unter Verwendung der vorstehend beschriebenen Vorrichtung wird nachfolgend anhand der Fig. 1 bis 5 erläutert.

Über den Zuführkanal 9, der von einem Schlauch gebildet werden kann, wird zunächst ein Hilfsfügeteil 11 unter das Arbeitsende 5 des Stempels 1 befördert. Das im Niederhalter 6 befindliche federnde mechanische Kippelement 10 fixiert das Hilfsfügeteil 11 in dieser Position (vgl. Fig. 1 und 2).

Durch den Antrieb 4 bewegt sich danach der Stempel 1 einschließlich dem Niederhalter 6 mit dem Hilfsfügeteil 11 und dem federnden mechanischen Kippelement 10 in Vorschubrichtung X auf die Bauteiloberfläche 20 zu (vgl. Fig. 3).

Sobald der Niederhalter 6 auf der Bauteiloberfläche 20 auftrifft, wird das Hilfsfügeteil 11 durch den Vorschub des Arbeitsendes 5 des Stempels 1 gegen den Widerstand des federnden mechanischen Kippelementes 10 und unter Wegschwenken desselben von dem Stempel 1 entlang dem Vorschubweg Y im Niederhalter 6 in Richtung Bauteiloberfläche 20 gedrückt (vgl. Fig. 4).

Das Hilfsfügeteil 11 wird nun gesetzt, indem das Arbeitsende 5 des Stempels 1 mit einer vorgegebenen Preßkraft das Hilfsfügeteil 11 durch einen Vorschub bis zur Bauteiloberfläche 20 setzt (vgl. Fig. 5). Bei dem Hilfsfügeteil 11 handelt es sich vorzugsweise um einen Stanzniet, das beim Setzen das stempelseitige Blech stanzt und unter Verformung des matrizenseitigen Bleches sich spreizt.

Nach dem Setzen eines Hilfsfügeteils 11 setzt der Rückhub des Stempels 1 ein und der Ablauf zum Setzen eines Hilfsfügeteils 11 kann erneut beginnen.

Fig. 6 zeigt ein zweites Ausführungsbeispiel eines Stempels 1 einer Vorrichtung zum mechanischen Fügen mittels Hilfsfügeteil 11, das sich von dem zuvor beschriebenen dadurch unterscheidet, daß ein mit Druckluft beaufschlagbarer Zusatzkanal 23 vorgesehen ist, der in den Zuführkanal 9 mündet und zur genaueren Positionierung der Hilfsfügeteile 11 in dem Hilfsfügeteil-Zuführraum 12 dient. Der Zusatzkanal 23 ist vorzugsweise ein Blaskanal der Blasimpulse aussenden kann. Über den Zuführkanal 9 braucht das Hilfsfügeteil 11 mittels dem federnden mechanischen Kippelement 10 unter dem Arbeitsende 5 des Stempels 1 nur grob vorpositioniert zu werden. Mittels eines zeitlich versetzten Blasimpulses, welcher über den Zusatzkanal 23 zugeführt wird, gelangt das Hilfsfügeteil 11 in die exakte Position unter dem Arbeitsende 5. Im übrigen gelten die vorstehenden Ausführungen zum ersten Ausführungsbeispiel entsprechend.

Fig. 7 zeigt ein drittes Ausführungsbeispiel eines Stempels 1 einer Vorrichtung zum mechanischen Fügen mittels Hilfsfügeteil 11, das sich von dem ersten Ausführungsbeispiel der Fig. 1 bis 5 dadurch unterscheidet, daß der Hilfsfügeteil-Vorleger 10 als Greifer ausgebildet ist. Im übrigen gelten die vorstehenden Ausführungen zum ersten Ausführungsbeispiel entsprechend.

Fig. 8 zeigt ein viertes Ausführungsbeispiel eines Stempels 1 einer Vorrichtung zum mechanischen Fügen mittels Hilfsfügeteil 11, das sich von dem dritten Ausführungsbeispiel der Fig. 7 dadurch unterscheidet, daß in den Vorschubweg Y ein federndes Druckstück 24 endseitig des Niederhalterkopfabschnittes 8 ragt, das ein Hilfsfügeteil 11 während des Stempelvorschubs vor dem Aufsetzen auf die Bauteiloberfläche 20 in seiner Lage fixiert. Im übrigen gelten die vorstehenden Ausführungen zum ersten Ausführungsbeispiel entsprechend.

## Patentansprüche

1. Vorrichtung zum mechanischen Fügen von flächig aufeinanderliegenden Blechen mit einem Werkzeugsatz aus mindestens einem Stempel (1) und einer Matrize, wobei der Stempel (1) an einem axial verfahrbaren Werkzeugträger angeordnet ist und an seinem Arbeitsende (5) von einem benachbart zum Stempel (1) mitgeführten Niederhalter (6) umgeben ist, wobei der Niederhalter (6) für ein rückstellbares Verschieben gegenüber dem Stempel (1) in Vorschubrichtung axial federnd ausgebildet ist, und der Stempel (1) durch Setzen von Hilfsfügeteilen (11) fügt, der Niederhalter (6) einen gegenüber dem Arbeitsende (5) des Stempels (1) axial vorstehenden Niederhalterkopfabschnitt (8) aufweist, an dem ein mitlaufender, in einen Vorschubweg (Y) des Stempels (1) ragender und unter einer Vorschubkraft des Stempels (1) aus dem Vorschubweg (Y) schwenkbarer, als Kippelement ausgebildeter Hilfsfügeteil-Vorleger (10) angeordnet ist, der in einer Ausgangsstellung des Niederhalters (6) gegenüber dem Stempel (1) mit einem zum Vorlegen eines Hilfsfügeteils (11) hinreichenden Abstand zum Arbeitsende (5) des Stempels (1) positioniert ist, wobei dieser Abstand einen Hilfsfügeteil-Zuführraum (12) definiert, der mit einem Hilfsfügeteil-Zuführkanal (9) verbindbar ist, **dadurch gekennzeichnet, daß** der Hilfsfügeteil-Vorleger (10) als ein einzelnes Kippelement in Form eines zweiseitigen Hebels ausgebildet ist mit einem dem Hilfsfügeteil-Zuführraum (12) abgewandten Arm, an dem eine Feder angreift, deren Federkraft zum Halten der zugeführten Hitfsfügeteile (11) kraftschlüssig am Arbeitsende (5) des Stempels (1) durch den Hilfsfügeteil-Vorleger (10) vorgesehen ist und einen Ausschwenkwiderstand des Hilfsfügeteil-Vorlegers (10) bestimmt.

2. Vorrichtung nach Anspruch 1, **dadurch gekennzeichnet, daß** die Feder (14) als eine Zugfeder ausgebildet ist.

3. Vorrichtung nach Anspruch 1 oder 2, **dadurch gekennzeichnet, daß** der Hilfsfügeteil-Vorleger (10) als Teller oder Greifer zum Halten jeweils eines Hilfsfügeteils (11) unterhalb dem Arbeitsende (5) des Stempels (1) ausgebildet ist.

4. Vorrichtung nach einem der Ansprüche 1 bis 3, **dadurch gekennzeichnet, daß** in den Hilfsfügeteil-Zuführkanal (9) ein Druckluft beaufschlagbarer Zusatzkanal (23) mündet.

5. Vorrichtung nach einem der Ansprüche 1 bis 4, **dadurch gekennzeichnet, daß** der Niederhalter (6) eine von dem Hilfsfügeteil-Zuführkanal (9) trennbare Hilfsfügeteil-Durchtrittsöffnung aufweist.

6. Vorrichtung nach einem der Ansprüche 1 bis 5, **dadurch gekennzeichnet, daß** der Niederhalter (6) endseitig des Niederhalterkopfabschnittes (8) ein federndes Druckstück (24) zur Lagesicherung der von dem weggeschwenkten Hilfsfügeteil-Vorleger (10) im Niederhalterkopfabschnitt (8) freigegebenen Hilfsfügeteile (11) aufweist.

## Claims

1. Apparatus for mechanically joining metal sheets, which lie flat upon one another, having a tool set comprising at least one punch (1) and a die, the punch (1) being arranged on an axially displaceable tool support and being surrounded, at its working end (5), by a holding-down means (6) which is carried along adjacent to the punch (1), the holding-down means (6) being of axially resilient design for restorable displacement in relation to the punch (1) in the advancement direction, and the punch (1) performing the joining operation by setting auxiliary joining parts (11), the holding-down means (6) having a holding-down-means head section (8) which projects axially in relation to the working end (5) of the punch (1) and on which there is arranged a carry-along auxiliary-joining-part positioning means (10) which projects into an advancement path (Y) of the punch (1), can be pivoted out of the advancement path (Y) under an advancement force of the punch (1), is designed as a tilting element and, in a starting position of the holding-down means (6) in relation to the punch (1), is positioned at a distance from the working end (5) of the punch (1) which is sufficient for positioning an auxiliary joining part (11), this distance defining an auxiliary-joining-part feed space (12), which can be connected to an auxiliary-joining-part feed channel (9), **characterized in that** the auxiliary-joining-part positioning means (10) is designed as an individual tilting element in the form of a two-sided lever with an arm which is directed away from the auxiliary-joining-part feed space (12) and on which acts a spring of which the spring force, for retaining the fed auxiliary joining parts (11) in a force-fitting manner at the working end (5) of the punch (1), is provided by the auxiliary-joining-part positioning means (10) and determines a pivot-out resistance of the auxiliary-joining-part positioning means (10).

2. Apparatus according to Claim 1, **characterized in that** the spring (14) is designed as a tension spring.

3. Apparatus according to Claim 1 or 2, **characterized in that** the auxiliary-joining-part positioning means (10) is designed as a plate or gripper for retaining in each case one auxiliary joining part (11) beneath the working end (5) of the punch (1).

4. Apparatus according to one of Claims 1 to 3, **characterized in that** an additional channel (23) which can be subjected to the action of compressed air opens out into the auxiliary-joining-part feed channel (9).

5. Apparatus according to one of Claims 1 to 4, **characterized in that** the holding-down means (6) has an auxiliary-joining-part through-passage opening which can be separated from the auxiliary-joining-part feed channel (9).

6. Apparatus according to one of Claims 1 to 5, **characterized in that**, on the end side of the holding-down-means head section (8), the holding-down means (6) has a resilient pressure-exerting element (24) for securing the position of the auxiliary joining parts (11) released in the holding-down-means head section (8) by the pivoted-away auxiliary-joining-part positioning means (10).

## Revendications

1. Dispositif permettant d'assembler par voie mécanique des tôles adjacentes sur un même plan avec un jeu d'outils constitué au moins d'un poinçon (1) et d'une matrice, le poinçon (1) étant disposé sur un porte-outil pouvant se déplacer axialement et entouré, au niveau de son extrémité fonctionnelle (5), d'un serre-flanc (6) entraîné au voisinage du poinçon (1), le serre-flanc (6) étant configuré avec une action de ressort axial dans la direction d'avancement pour se déplacer, par effet de rappel, par rapport au poinçon (1), et le poinçon (1) effectuant l'opération d'assemblage en introduisant des éléments d'assemblage auxiliaires (11), le serre-flanc (6) présentant une section de tête de serre-flanc (8) faisant saillie axialement par rapport à l'extrémité fonctionnelle (5) du poinçon (1), section au niveau de laquelle est disposé un dispositif de présentation des éléments d'assemblage auxiliaires (10), configuré sous la forme d'un élément basculant, dépassant par rapport à la trajectoire d'avancement (Y) du poinçon (1), pouvant pivoter à partir de la trajectoire d'avancement (Y) sous l'effet d'une force d'avancement exercée par le poinçon (1), lequel élément de présentation, dans une position de départ du serre-flanc (6) par rapport au poinçon (1), est positionné à une distance suffisante de l'extrémité fonctionnelle (5) du poinçon (1) pour présenter un élément d'assemblage auxiliaire (11), ladite distance définissant un espace d'alimentation en éléments d'assemblage auxiliaires (12) qui peut être relié à un canal d'alimentation en éléments d'assemblage auxiliaires (9),
**caractérisé en ce que** le dispositif de présentation des éléments d'assemblage auxiliaires (10) se présente comme un élément basculant unique sous la forme d'un levier à double face, avec un bras opposé à l'espace d'alimentation en éléments d'assemblage auxiliaires (12) avec lequel vient en prise un ressort, dont l'élasticité est prévue pour maintenir les éléments d'assemblage auxiliaires (11) délivrés par conjugaison de forme sur l'extrémité fonctionnelle (5) du poinçon (1) par l'intermédiaire du dispositif de présentation des éléments d'assemblage auxiliaires (10), et détermine une résistance au pivotement de l'élément de présentation des éléments d'assemblage auxiliaires (10).

2. Dispositif selon la revendication 1, **caractérisé en ce que** le ressort (14) est configuré sous la forme d'un ressort à traction.

3. Dispositif selon la revendication 1 ou 2, **caractérisé en ce que** le dispositif de présentation des éléments d'assemblage auxiliaires (10) est configuré sous la forme d'un plateau ou d'une pince de préhension permettant de maintenir respectivement un élément d'assemblage auxiliaire (11) en dessous de l'extrémité fonctionnelle (5) du poinçon (1).

4. Dispositif selon l'une des revendications 1 à 3, **caractérisé en ce qu'**un espace supplémentaire (23) pouvant être sollicité par de l'air sous pression débouche dans l'espace d'alimentation en éléments d'assemblage auxiliaires (9).

5. Dispositif selon l'une des revendications 1 à 4, **caractérisé en ce que** le serre-flanc (6) présente un orifice de passage d'éléments d'assemblage auxiliaires, pouvant être séparé de l'espace d'alimentation en éléments d'assemblage auxiliaires (9).

6. Dispositif selon l'une des revendications 1 à 5, **caractérisé en ce que** le serre-flanc (6) présente, du côté de l'extrémité de la section de tête du serre-flanc (8), une pièce de pression à ressort (24) permettant de maintenir en place les éléments d'assemblage auxiliaires (11) libérés par le dispositif de présentation des éléments d'assemblage auxiliaires (10) éloignés par oscillation dans la section de tête du serre-flanc (8).
